# FASCICULE DE BREVET EUROPEEN

(11) **EP 0 724 957 B1**
(45) Date de publication et mention de la délivrance du brevet: **02.06.1999**
(21) Numéro de dépôt: 96400176.2
(22) Date de dépôt: 25.01.1996
(51) Int. Cl.: B41F 31/08

(54) **Système d'alimentation en encre pour machine d'affranchissement**
Tintenzuführsystem für eine Frankiermaschine
Ink supply system for a franking machine

(30) Priorité: 31.01.1995 FR 9501109
(43) Date de publication de la demande: 07.08.1996
(73) Titulaire: NEOPOST INDUSTRIE, F-92220 Bagneux (FR)
(72) Inventeur: Bainvel, Jean-Marc, F-92100 Boulogne Billancourt (FR); Gregoire, Jean-Pierre, F-77170 Brie Comte Robert (FR)
(74) Mandataire: Joly, Jean-Jacques

(56) Documents cités:
- EP-A- 0 515 127
- EP-A- 0 590 669
- CH-A- 570 267
- FR-A- 2 341 441
- GB-A- 2 035 213
- US-A- 4 440 083

## Description

L'invention concerne les machines d'affranchissement et plus particulièrement celles qui comportent un système d'impression d'empreinte postale fonctionnant par jet d'encre.

De telles machines comporte un système d'alimentation en encre constitué d'un réservoir d'encre et d'une pompe qui amène l'encre du réservoir d'encre vers le système d'impression.

L'objet de l'invention est de perfectionner un tel système d'alimentation en encre.

A cet effet, l'invention a pour objet un réservoir d'encre comprenant une paroi définissant une chambre destinée à contenir de l'encre et un tuyau souple communicant entre l'intérieur et l'extérieur de la chambre, ce tuyau souple ayant une partie de longueur placée à l'extérieur de la chambre contre la paroi et servant de conduite d'aspiration pour une pompe péristaltique.

Ainsi, l'idée à la base de l'invention, est d'intégrer dans un réservoir d'encre destiné à alimenter un système d'impression d'une machine d'affranchissement, tout ou partie d'une pompe, en particulier la conduite d'aspiration d'une pompe péristaltique, de sorte que le réservoir constitue avec la partie de la pompe un produit consommable jetable après usage de l'encre dans le réservoir.

La durée d'utilisation d'un réservoir d'encre étant bien inférieure à la durée de vie d'un tuyau souple servant de conduite d'aspiration pour une pompe péristaltique, une telle pompe peut avantageusement être utilisée dans une machine d'affranchissement à impression par jet d'encre. En effet, l'invention permet de s'affranchir du problème de la fiabilité d'une pompe péristaltique lorsqu'elle sert à pomper des encres visqueuses et agressives comme celles utilisées pour l'impression d'empreintes postales.

En outre, une pompe péristaltique convient bien pour un système d'impression à jet d'encre, c'est-à-dire avec des buses, car elle est du type à auto-amorçage et permet d'obtenir un débit constant d'encre indépendamment de la viscosité de l'encre. De plus une telle pompe à un fonctionnement silencieux et est très compacte. Elle est d'un coût de revient très faible. Finalement l'invention contribue à simplifier les opérations de maintenance des machines d'affranchissement.

Un exemple de réalisation de l'invention est décrit ci-après en détail en référence à la figure unique qui montre schématiquement, en vue partielle éclatée, le système d'alimentation en encre selon l'invention.

Sur la figure, la machine d'affranchissement comprend un système d'impression par jet d'encre indiqué par 1, une base indiquée par 2 et une cartouche d'encre indiquée par 3. Le système d'impression qui fait partie de la tête de la machine vient se monter, comme la cartouche, sur la base.

Selon l'invention, la cartouche amovible 3 formant un réservoir comporte une paroi 4 qui définit une chambre 5 destinée au stockage de l'encre. La paroi 4 définit aussi un renfoncement 6 à l'extérieur de la chambre, ce renfoncement présentant une surface 7 en arc de cercle. Un tuyau souple 8 communicant de l'intérieur vers l'extérieur de la chambre 5 a une partie de longueur qui s'étend le long de la surface 7 à l'extérieur de la chambre. Ce tuyau 6 sert de conduite d'aspiration pour une pompe péristaltique 9 montée sur la base 2. Cette pompe comprend un galet 10 monté sur un arbre 11 entraîné en rotation par un moteur électrique 12.

Quand la cartouche 3 est montée sur la base 2 par emboîtement (à l'aide de la coulisse 13) selon la flèche D, l'extrémité libre de l'arbre 11 vient se loger dans un trou borgne 14 prévu dans la paroi 4. Quand l'arbre 11 est entraîné en rotation par le moteur 12, le galet 10 vient écraser le tuyau souple 8 contre la surface 7 de sorte que l'encre dans la chambre 5 est aspirée. A noter que le tuyau souple 8 pourrait tout aussi bien être formé dans la paroi 4 qui définit la surface en arc de cercle 7.

L'extrémité libre du tuyau est muni d'un organe 15 d'accouplement de conduite destiné à coopérer avec un autre organe 16 d'accouplement de conduite prévu sur le système d'impression 1. L'organe 15 est conçu pour obturer le tuyau 8 quand il est séparé de l'organe 16 de façon à éviter que de l'encre ne s'échappe de la cartouche 3 quand celle-ci est enlevée de ou mise en place sur la base 2. En particulier, l'organe 15 peut être munie d'une bille d'obturation actionnée par ressort et l'organe 16 peut être muni d'une aiguille qui pousse la bille d'obturation quand le système d'impression 1 est monté sur la base 2 en étant raccordé à la cartouche 3.

Le système d'alimentation en encre selon l'invention requiert peu d'entretien car le tuyau souple (constituant l'élément susceptible de se dégrader le plus vite) est changé à chaque remplacement de la cartouche 3. Comme cette opération est réalisée par l'utilisateur de la machine, ça diminue d'autant les coûts de maintenance de la machine.

## Revendications

1. Un réservoir d'encre pour l'alimentation en encre d'un système d'impression comprenant une paroi (4) définissant une chambre (5) destinée à contenir de l'encre, caractérisé en ce qu'il incorpore au moins un tuyau souple (8) communicant entre l'intérieur et l'extérieur de la chambre, ce tuyau souple ayant une partie de longueur placée à l'extérieur de la chambre et servant de conduite d'aspiration pour une pompe péristaltique et en ce qu'il constitue un produit jetable après usage de l'encre dans le réservoir.

2. Le réservoir selon la revendication 1, dans lequel ladite paroi définit un renfoncement (6) présentant une surface (7) en arc de cercle le long de laquelle s'étend ladite partie de longueur du tuyau souple.

3. Le réservoir selon l'une des revendications 1 à 2, dans lequel le tuyau souple est muni à son extrémité libre d'un organe (15) d'accouplement de conduite prévu pour coopérer avec un autre organe d'accouplement de conduite et conçu pour obturer le tuyau lorsqu'il est séparé de cet autre organe d'accouplement.

4. Le réservoir selon l'une des revendications 1 à 3, dans lequel la partie de longueur du tuyau souple est formée dans la paroi du réservoir.

5. Une machine d'affranchissement comprenant un système (1) d'impression à jet d'encre, un réservoir d'encre (3) selon l'une des revendications 1 à 4 et une pompe péristaltique (9) pour amener l'encre du réservoir vers le système d'impression.

6. La machine d'affranchissement selon la revendication 5, dans laquelle le réservoir d'encre (3) équipé du tuyau souple est monté de façon amovible dans la machine pour constituer un produit jetable après usage.

## Claims

1. An ink reservoir for feeding a print system with ink, the reservoir comprising a wall (4) defining a chamber (5) for containing the ink, and being characterized in that it incorporates at least one flexible hose (8) communicating between the inside and the outside of the chamber, the flexible hose having a portion of its length placed outside the chamber and serving as a suction duct for a peristaltic pump, and in that it constitutes a product that is discardable after the ink in the reservoir has been used.

2. A reservoir according to claim 1, in which said wall defines a setback (6) having a surface (7) in the form of a circular arc and along which said portion of the length of the flexible hose extends.

3. A reservoir according to claim 1 or 2, in which the flexible hose is provided at its free end with a duct coupling member (15) designed to co-operate with another duct coupling member, and designed to close the hose whenever it is separate from said other coupling member.

4. A reservoir according to one of claims 1 to 3, in which the portion of the length of the flexible hose is formed in the wall of the reservoir.

5. A postage meter comprising an ink jet print system (1), an ink reservoir (3) according to one of claims 1 to 4, and a peristaltic pump (9) for moving ink from the reservoir towards the print system.

6. A postage meter according to claim 5, in which the ink reservoir (3) fitted with the flexible hose is mounted in removable manner in the meter so as to constitute a product that can be discarded after use.

## Patentansprüche

1. Tintentank für die Zufuhr von Tinte zu einem Drucksystem, mit einer Wand (4), die eine Kammer (5) zur Aufnahme von Tinte definiert, dadurch gekennzeichnet, daß mindestens ein biegsamer Schlauch (8) vorgesehen ist, der das Innere der Kammer mit außen verbindet und einen Längsbereich besitzt, der außerhalb der Kammer verläuft und als Pumpleitung für eine peristaltische Pumpe dient, wobei der Schlauch ein Produkt bildet, das nach dem Entleeren des Tanks weggeworfen wird.

2. Tank nach Anspruch 1, in dem die Wand eine Mulde (6) definiert, welche eine Fläche (7) in Form eines Kreisbogens besitzt, wobei der Längsbereich des biegsamen Schlauchs sich entlang dieses Kreisbogens erstreckt.

3. Tank nach einem der Ansprüche 1 und 2, in dem der biegsame Schlauch an seinem freien Ende ein Leitungs-Koppelorgan (15) aufweist, das mit einem anderen Leitungs-Koppelorgan zusammenwirkt und so ausgebildet ist, daß es den Schlauch verschließt, wenn es von diesem anderen Koppelorgan gelöst ist.

4. Tank nach einem der Ansprüche 1 bis 3, in dem der Längsbereich des biegsamen Schlauchs in der Wand des Tanks ausgebildet ist.

5. Frankiermaschine, die ein Tintenstrahl-Drucksystem (1), einen Tintentank nach einem der Ansprüche 1 bis 4 und eine peristaltische Pumpe (9) besitzt, um Tinte aus dem Tank zum Drucksystem zu fördern.

6. Frankiermaschine nach Anspruch 5, in der der Tintentank (3) mit dem biegsamen Schlauch in der Maschine lösbar montiert ist, um nach Gebrauch ein wegwerfbares Produkt zu bilden.
